# EUROPÄISCHE PATENTSCHRIFT

(11) **EP 2 051 605 B1**
(45) Veröffentlichungstag und Bekanntmachung des Hinweises auf die Patenterteilung: **04.07.2018**
(21) Anmeldenummer: 07785090.7
(22) Anmeldetag: 13.08.2007
(51) Int. Cl.: A47B 57/40, A47B 96/14, A47F 5/08

(54) **VORRICHTUNG ZUR WARENPRÄSENTATION MIT EINEM PROFIL UND DARIN EINHÄNGBAREN TRÄGERN**
APPARATUS FOR DISPLAYING GOODS, COMPRISING A PROFILE AND MOUNTS WHICH CAN BE SUSPENDED THEREIN
DISPOSITIF DE PRESENTATION DE MARCHANDISES DOTE D'UN PROFILE DANS LEQUEL DES SUPPORTS PEUVENT ETRE SUSPENDUS

(30) Priorität: 18.08.2006 DE 202006012670 U
(43) Veröffentlichungstag der Anmeldung: 29.04.2009
(73) Patentinhaber: Visplay International AG, 4132 Muttenz (CH)
(72) Erfinder: WALTER, Herbert, 79379 Müllheim (DE)
(74) Vertreter: Latscha Schöllhorn Partner AG
(86) Internationale Anmeldenummer: PCT/CH2007/000395
(87) Internationale Veröffentlichungsnummer: WO 2008/019516

(56) Entgegenhaltungen:
- DE-U1- 20 100 181
- DE-U1-202004 002 701
- FR-A- 2 276 017
- FR-A- 2 548 002
- US-A- 3 273 847
- US-A1- 2002 085 373

## Beschreibung

### Anwendungsgebiet der Erfindung

Die vorliegende Erfindung betrifft eine Vorrichtung zur Warenpräsentation mit in eine Tragstruktur, insbesondere ein Gestell, einzubauenden Vertikalstützen, die Schlitzraster aufweisen, in welche sich Träger einhängen lassen. An den Trägern können Artikel direkt aufgehängt werden oder die Träger stützen auf ihren Stangenteilen Sekundärträger, wie Tablare oder Querstangen. Oder die Träger sind mit Anschlusselementen verbunden, welche die Sekundärträger haltern.

### Stand der Technik

Aus den DE 201 00 181 U1, DE 20 2004 002 701 U1, DE 20 2005 002 739 U1 und US 2002/0085373 A1 sind profilierte Vertikalstützen mit einem Schlitzraster zum Aufbau von Präsentationsgestellen bekannt. Mit diesen Erfindungen wurde das Problem der Seitenstabilität von eingehängten einarmigen Trägern zwar zunehmend besser gelöst, konnte jedoch bis anhin noch nicht als völlig perfekt gestaltet angesehen werden. Bei einer zu starken Verengung der Schlitzraster bzw. der zu den Schlitzrastern führenden Spalte im Profil in Relation zur Materialstärke der an den einzuhängenden Trägern vorhandenen Konsolen, wird zwar das Spiel verringert und damit die Seitenstabilität der eingehängten Träger verbessert, jedoch andererseits das Ein- und Aushängen durch die einsetzende Verklemmung erschwert.

In der EP 0 958 759 A1 wird vorgeschlagen, die Seitenstabilität eines in einen Adapter einhängbaren Warenträgers mittels am Träger seitlich angebrachten Stützblechen zu erhöhen, die sich im eingehängten Zustand an der den Adapter aufnehmenden Wandfläche frontseitig abstützen.

### Aufgabe der Erfindung

Angesichts der verbliebenen Unvollkommenheit der bisherigen Lösungen, liegt der Erfindung die Aufgabe zugrunde, eine gattungsgemässe Vorrichtung zu schaffen, bei der die Seitenstabilität eines eingehängten Trägers, insbesondere auch eines einarmigen Trägers, weiter verbessert wird. Hierbei soll aber das Handling beim Ein- und Aushängen der Träger aus den Vertikalstützen nicht infolge engerer Verklemmung verkompliziert werden, d.h. eine möglichst praktikable Leichtgängigkeit ist zu erhalten.

Eine weitere Aufgabe besteht darin, in einen Aufbau mit mehreren Vertikalstützen, die Bestückung mit Trägern in quasi ununterbrochenen Zeilen zu realisieren, d.h. in der gleichen Vertikalstütze müssen auf gleicher Höhe die Konsolen von benachbarten Trägern einhängbar sein.

### Übersicht über die Erfindung

Die Vorrichtung zur Warenpräsentation basiert auf einer Vertikalstütze, die ein Raster von Schlitzen einheitlicher definierter Höhe mit einer jeweiligen Oberkante und Unterkante aufweist. In die Schlitze lassen sich Konsolen von Trägern einhängen, die zum direkten Anhängen von Artikeln oder zur Halterung von Sekundärträgern bestimmt sind. Das Schlitzraster ist in zwei zueinander parallelen senkrechten Linien spiegelsymmetrisch angeordnet, wobei jede Linie des Schlitzrasters von einem Innenschenkel begrenzt ist. In einer ersten Version ist der Träger mit einer Konsole ausgestattet, welche im eingesteckten Zustand zugleich Schlitze beider Linien derselben Vertikalstütze belegt. In einer zweiten Version besitzt der Träger zwei Konsolen, welche im eingesteckten Zustand jeweils nur eine Linie von Schlitzen von zwei benachbarten Vertikalstützen belegen. Zur Begrenzung jeder Linie von Schlitzen ist in der Vertikalstütze jeweils ein separater Innenschenkel vorhanden und die beiden Innenschenkel umschliessen einen Hohlraum, der rückseitig von einer Basis begrenzt ist.

Nachfolgend werden spezielle Ausführungsformen der Erfindung definiert: Auf jede Linie des Schlitz-
rasters führt ein zum Einstecken der Konsole vorgesehener Spalt mit der definierten Spaltbreite, der von einem Innenschenkel und einem Aussenschenkel begrenzt ist. Die Konsole eines Trägers gemäss erster Version belegt im eingesteckten Zustand zugleich beide Spalte derselben Vertikalstütze. Hingegen belegen die zwei Konsolen eines Trägers zweiter Version im eingesteckten Zustand jeweils nur einen Spalt von zwei benachbarten Vertikalstützen.

Von den beiden Innenschenkeln erstreckt sich jeweils ein nach aussen weisender Seitenschenkel, vorzugsweise rechtwinklig abgehend. Der jeweilige Aussenschenkel mündet in den zugehörigen Seitenschenkel vorzugsweise rechtwinklig ein. In der Basis sind erste Durchgangslöcher zur Verbindung mit einer Tragstruktur vorhanden. Die vorderen freien Enden der Innenschenkel weisen eine Rastkontur auf, um daran lösbar ein Deckprofil anzubringen, das komplementäre Gegenkonturen besitzt. Die von einem freien äusseren Ende eines Seitenschenkels und dem jeweils benachbarten Aussenschenkel gebildete Ecke ist zur Aufnahme einer Seitenkante eines Paneelelements bestimmt. Die zwischen der Basis und den Seitenschenkeln liegende anteilige Länge der Innenschenkel ist vorzugsweise etwa gleich gross, wie die von den Seitenschenkeln zu den vorderen freien Enden der Innenschenkel liegende anteilige Länge. Die Vertikalstütze ist vorzugsweise als Aluminium-Strangpressprofil hergestellt.

### Zur ersten Version des Trägers

Die Konsole des Trägers ist im Prinzip U-förmig und hat einen inneren Freiraum, der im eingehängten Zustand zur Aufnahme der von den Seitenschenkeln bis zu den vorderen freien Enden der Innenschenkel liegenden anteiligen Länge bestimmt ist. Zwei obere aufwärts gerichtete erste Nasen der Konsole sind dazu bestimmt, jeweils die Oberkante eines oberen ersten Schlitzes beider Linien von Schlitzen in der Vertikalstütze zu hintergreifen. Zwei untere zweite Nasen der Konsole sind dazu bestimmt, je in einen unteren Schlitz beider Linien von Schlitzen in der Vertikalstütze einzugreifen. Die Nasen erstrecken sich in den Ebenen von zwei Seitenschenkeln der Konsole über deren jeweilige Frontkante hinaus. Die ersten Nasen weisen eine erste Nasenhöhe auf, welche grösser ist als die Höhe der Schlitze in der Vertikalstütze. Die zweiten Nasen weisen eine zweite Nasenhöhe auf, welche kleiner ist als die Höhe der Schlitze. Jede untere zweite Nase hat unten einen Einschnitt, der sich vom untersten Abschnitt der jeweiligen Frontkante in die zweite Nase hinein erstreckt und dazu bestimmt ist, jeweils die Unterkante eines unteren zweiten Schlitzes beider Linien von Schlitzen in der Vertikalstütze zu übergreifen. Die zwei Seitenschenkel der Konsole münden in eine Basis ein, welche im Zustand des eingehängten Trägers im Prinzip senkrecht vor den beiden Innenschenkeln zu stehen kommt. An der Basis setzt ein Stangenteil oder ein Anschlusselement des Trägers an.

In einer Untermodifikation sind die Nasen an der Konsole erster Version, wie folgt, konfiguriert: Die Konsole besitzt zwei obere abwärts gerichtete erste Nasen, die dazu bestimmt sind, jeweils die Oberkante eines oberen ersten Schlitzes beider Linien von Schlitzen in der Vertikalstütze zu übergreifen. Ferner besitzt die Konsole zwei untere abwärts gerichtete zweite Nasen, die dazu bestimmt sind, je in einen unteren Schlitz beider Linien von Schlitzen in der Vertikalstütze zu übergreifen. Die erste und zweite Nase weisen jeweils eine Nasenhöhe auf, welche kleiner ist als die Höhe der Schlitze.

### Zur zweiten Version des Trägers

Die Konsole des Trägers hat einen Seitenschenkel, der im eingehängten Zustand am Innenschenkel der Vertikalstütze ruht, welcher einer der beiden Linien von Schlitzen benachbart ist. Die Konsole besitzt eine obere abwärts gerichtete erste Nase, die dazu bestimmt ist, die Oberkante eines oberen ersten Schlitzes einer der beiden Linien von Schlitzen in der Vertikalstütze zu übergreifen. Ferner besitzt die Konsole eine untere zweite Nase, die dazu bestimmt ist, die Oberkante eines unteren zweiten Schlitzes in derselben Linien von Schlitzen in der Vertikalstütze zu übergreifen. Erneut erstrecken sich die Nasen in der Ebene des einen Seitenschenkels der Konsole über deren jeweilige Frontkante hinaus. Die erste und zweite Nase weisen jeweils eine Nasenhöhe auf, welche kleiner ist als die Höhe der Schlitze. Jeder Seitenschenkel am Träger geht jeweils in ein zweites Ende eines Stangenteils über und beide Stangenteile sind an ihren jeweiligen ersten Enden durch einen Querausleger miteinander verbunden.

In einer Untermodifikation sind die Nasen an der Konsole zweiter Version, wie folgt, konfiguriert: Die Konsole besitzt eine obere aufwärts gerichtete erste Nase, die dazu bestimmt ist, die Oberkante eines oberen ersten Schlitzes einer der beiden Linien von Schlitzen in der Vertikalstütze zu hintergreifen. Eine untere zweite Nase an der Konsole ist dazu bestimmt, in einen unteren zweiten Schlitz derselben Linie von Schlitzen in der Vertikalstütze einzugreifen. Auch diese Nasen erstrecken sich in der Ebene des einen Seitenschenkels der Konsole über deren jeweilige Frontkante hinaus. Die obere erste Nase weist eine erste Nasenhöhe auf, welche grösser ist als die Höhe der Schlitze in der Vertikalstütze. Die zweite Nase weist eine zweite Nasenhöhe auf, welche kleiner ist als die Höhe der Schlitze. Die untere zweite Nase hat unten einen Einschnitt, der sich vom untersten Abschnitt der Frontkante in die zweite Nase hinein erstreckt und dazu bestimmt ist, die Unterkante eines unteren zweiten Schlitzes in der Vertikalstütze zu übergreifen.

Die Tragstruktur zur Befestigung der Vertikalstütze umfasst einen Stützbalken, welcher an der Basis der Vertikalstütze mittels vonseiten des Hohlraums der Vertikalstütze oder vonseiten des Stützbalkens eingebrachten Schrauben befestigt ist. Der Stützbalken ist z.B. ein Vierkanthohlprofil, ein C-Profil oder ein T-Profil. Zwischen benachbarten Kombinationen aus einer jeweiligen Vertikalstütze mit jeweils dahinter montiertem Stützbalken, sind an den Stützbalken Querstreben befestigt, vorzugsweise in zeilenmässiger Anordnung.

Die Paneelelemente werden mittels dritter Halteelemente befestigt, die auf der Paneelrückseite fixiert sind und sich auf die Querstreben hängen lassen. Alternativ oder ergänzend werden die Paneelelemente mittels Schrauben befestigt, die von rückseits der Seitenschenkel in die Paneelrückseite eingreifen. Alternativ oder ergänzend werden die Paneelelemente mittels erster oder zweiter Halteelemente befestigt, die auf die Paneelfrontseite im Bereich der Paneelseitenkanten aufsetzen und in Schlitzen der Vertikalstütze Halt finden.

Ein Zwischenprofil ist vorgesehen, welches als Unterlage für Paneelelemente dient, die eine wesentlich geringere Dicke als die Distanz zwischen einem Seitenschenkel der Vertikalstütze und dem vorderen freien Ende eines Aussenschenkels besitzen. Das Zwischenprofil ist zum Einsetzen in die von den äusseren freien Enden des Seitenschenkels und dem jeweils zugehörigen Aussenschenkel gebildeten Ecke bestimmt. Das Zwischenprofil besitzt Äste, die zum Umfassen des äusseren freien Endes des Seitenschenkels dienen. Vorzugsweise besteht das Zwischenprofil aus elastischen Material, z.B. Gummi oder Kunststoff.

Die Vertikalstütze und die darin einhängbaren Träger finden typischerweise Verwendung für den Aufbau eines stationären Wandgestells. Auch ein mobiles Gestell kann damit errichtet werden, in dem ein- oder beidseitig Vertikalstützen angeordnet sind, wodurch sich in das Gestell von einer oder zwei Seiten Träger einhängen lassen. Bei beidseitiger Anordnung von Vertikalstützen im Gestell ist vorzugsweise jeweils ein Stützbalken zwischen zwei mit ihrer Basis zueinander stehenden Vertikalstützen vorgesehen. Schliesslich eignet sich die Vertikalstütze auch für die Montage an einer von einem Gebäude gebildeten Tragstruktur. Als Sekundärträger kommen Tablare, Stangen oder Behältnisse in Betracht, die von einem oder mehreren Trägern gestützt sind.

### Kurzbeschreibung der beigefügten Zeichnungen

Es zeigen:
- Figur 1A:: ein stationäres Präsentationsgestell aus mehreren Vertikalstützen, Stützbalken und Paneelelementen, unbestückt, in perspektivischer Frontansicht von unten;
- Figur 1B:: das Präsentationsgestell gemäss Figur 1A, mit verschiedenen Trägern bestückt, in perspektivischer Frontansicht von oben;
- Figur 1C:: den Aufbau gemäss Figur 1B, in perspektivischer Frontansicht von unten;
- Figur 1D:: den Aufbau gemäss Figur 1B, in Seitenansicht;
- Figur 1E:: den Aufbau gemäss Figur 1B, in perspektivischer Rückansicht von oben;
- Figur 2A:: eine Vertikalstütze, in perspektivischer Frontansicht;
- Figur 2B:: die Vertikalstütze gemäss Figur 2A, in perspektivischer Rückansicht;
- Figur 2C:: einen vergrösserten Schnitt aus Figur 2B auf der Linie A-A;
- Figur 2D:: einen vergrösserten Schnitt aus Figur 2B auf der Linie B-B;
- Figur 3A:: ein Deckprofil, in perspektivischer Frontansicht;
- Figur 3B:: das Deckprofil gemäss Figur 3A, im Horizontalquerschnitt;
- Figur 4A:: einen Träger *erster Version*, mit geradem Stangenteil, in perspektivischer Frontansicht;
- Figur 4B:: den Träger gemäss Figur 4A, in perspektivischer Rückansicht;
- Figur 4C:: das vergrösserte Detail X1 aus Figur 4B;
- Figur 4D:: die Konsole aus Figur 4B, in Seitenansicht;
- Figur 4E:: einen Träger *erster Version*, mit geradem Stangenteil und darauf angeordneten Anschlusselementen zur Aufnahme eines Tablars, in perspektivischer Frontansicht;
- Figur 4F:: einen Träger *erster Version*, mit geradem Stangenteil und daran zuvorderst angeordnetem Anschlusselement zur Aufnahme einer Querstange, in perspektivischer Frontansicht;
- Figur 4G:: einen Träger *erster Version*, mit gestuftem Stangenteil und darauf angeordneten Anschlusselementen zur Aufnahme eines Tablars sowie zuvorderst vorhandenem Anschlusselement zur Aufnahme einer Querstange, in perspektivischer Frontansicht;
- Figur 4H:: einen Träger *erster Version*, mit geradem Stangenteil und an dessen freien Ende angeordnetem Querausleger zur Aufnahme eines Tablars, in perspektivischer Frontansicht;
- Figur 4J:: einen Träger *erster Version*, mit geradem Stangenteil und nahe an der Konsole angeordnetem Querausleger sowie mit Anschlusselementen zur Aufnahme eines Tablars, in perspektivischer Frontansicht;
- Figur 4K:: einen Träger *erster Version*, mit Konsole und Anschlusselement in Gestalt einer Verbindungsplatte, in perspektivischer Rückansicht;
- Figur 4L:: einen Träger *erster Version*, mit Konsole und Anschlusselement in Gestalt einer Leistenlasche, in perspektivischer Seitenansicht;
- Figur 4M:: einen Träger *zweiter Version*, in Gestalt eines Einhängerahmens, in perspektivischer Frontansicht;
- Figur 4N:: den Aufbau gemäss Figur 4M, in perspektivischer Rückansicht;
- Figur 4O:: das vergrösserte Detail X2 aus Figur 4M;
- Figur 5:: einen Stützbalken aus Figur 1E, in perspektivischer Draufsicht;
- Figur 6:: eine Querstange aus Figur 1B, in perspektivischer Frontansicht;
- Figur 7:: eine Querleiste zum Einsetzen in die Stangenaufnahme des Trägers *erster Version* gemäss Figur 4L, in perspektivischer Frontansicht;
- Figur 8A:: ein Zwischenprofil, in Perspektivansicht;
- Figur 8B:: das Zwischenprofil gemäss Figur 8A, im vergrösserten Horizontalquerschnitt;
- Figur 9A:: ein erstes Halteelement, in perspektivischer Frontansicht;
- Figur 9B:: das Halteelement gemäss Figur 9A, in perspektivischer Rückansicht;
- Figur 10A:: ein zweites Halteelement, in perspektivischer Frontansicht;
- Figur 10B:: das Halteelement gemäss Figur 10A, in perspektivischer Rückansicht;
- Figur 11A:: das Präsentationsgestell aus Figur 1E, unverkleidet und unbestückt, in perspektivischer Rückansicht von oben;
- Figur 11B:: den Aufbau gemäss Figur 11A, ergänzt mit seitlichen Strebenstücken, vierten Halteelementen und dritten Halteelementen, in perspektivischer Rückansicht von oben;
- Figur 11C:: den Aufbau aus Deckprofil, Vertikalstütze, Stützbalken und Wandstütze, im vergrösserten Horizontalquerschnitt;
- Figur 11D:: den Aufbau aus Deckprofil, Vertikalstütze und Stützbalken mit angefügten Paneelelementen, im vergrösserten Horizontalquerschnitt;
- Figur 11E:: eine Kombination aus Vertikalstütze und Stützbalken, in perspektivischer Draufsicht;
- Figur 11F:: den Bereich eines oberen Freischnitts an der Vertikalstütze, in perspektivischer Vergrösserung;
- Figur 11G:: den Aufbau im Bereich des oberen Freischnitts an der Vertikalstütze, mit angefügtem Stützbalken und Wandstütze, in perspektivischer Rückansicht;
- Figur 11H:: das vergrösserte Detail X3 aus Figur 11A;
- Figur 12A:: die Fixierung von Paneelelementen an der Vertikalstütze mittels eines zweiten Halteelements gemäss Figur 10A, in perspektivischer Frontansicht;
- Figur 12B:: den Aufbau gemäss Figur 12A, in perspektivischer Rückansicht;
- Figur 12C:: den Aufbau gemäss Figur 12A, im Horizontalquerschnitt;
- Figur 13A:: den Aufbau gemäss Figur 11A, mit eingesetzten ersten Halteelementen gemäss Figur 9A, in perspektivischer Frontansicht von oben;
- Figur 13B:: den Aufbau aus Deckprofil, Vertikalstütze, Stützbalken und Zwischenprofilen, mit angefügten Paneelelementen, im Horizontalquerschnitt;
- Figuren 14A bis 16D:: den Vorgang des Einhängens eines Trägers *erster Version* gemäss Figur 4A in den Aufbau aus Deckprofil, Vertikalstütze und Stützbalken mit angefügten Paneelelementen;
- Figur 14A:: die Annäherung der Konsole des Trägers an die Spalte der Vertikalstütze, in perspektivischer Frontansicht;
- Figur 14B:: die Situation gemäss Figur 14A, im Horizontalquerschnitt;
- Figur 14C:: die Situation gemäss Figur 14A, in Seitenansicht;
- Figur 14D:: das vergrösserte Detail X4 aus Figur 14B;
- Figur 14E:: das vergrösserte Detail X5 aus Figur 14C;
- Figur 15A:: die Konsole des Trägers partiell in die Spalte der Vertikalstütze eingehängt, in perspektivischer Frontansicht;
- Figur 15B:: die Situation gemäss Figur 15A, im Horizontalquerschnitt;
- Figur 15C:: die Situation gemäss Figur 15A, in Seitenansicht;
- Figur 15D:: das vergrösserte Detail X6 aus Figur 15B;
- Figur 15E:: das vergrösserte Detail X7 aus Figur 15C;
- Figur 16A:: die Konsole des Trägers in die Spalte der Vertikalstütze vollständig eingehängt, in perspektivischer Frontansicht;
- Figur 16B:: die Situation gemäss Figur 16A, ohne Deckprofil und Paneelelemente, in perspektivischer Frontansicht;
- Figur 16C:: die Situation gemäss Figur 16B, im vertikalen Teilschnitt;
- Figur 16D:: das vergrösserte Detail X8 aus Figur 16C;
- Figuren 17A bis 17D:: Träger *zweiter Version* gemäss Figur 4M in das Präsentationsgestell gemäss Figur 1A eingehängt;
- Figur 17A:: das Präsentationsgestell gemäss Figur 1A, mit in die Vertikalstützen zwei auf gleicher Höhe und nebeneinander eingehängten Trägern, in perspektivischer Frontansicht;
- Figur 17B:: den Aufbau gemäss Figur 17A, in Frontansicht;
- Figur 17C:: das vergrösserte Detail X9 aus Figur 17A; und
- Figur 17D:: das vergrösserte Detail X10 aus Figur 17B.

### Ausführungsbeispiel

Mit Bezug auf die beiliegenden Zeichnungen erfolgt nachstehend die detaillierte Beschreibung eines Ausführungsbeispiels zur erfindungsgemässen Vorrichtung sowie damit errichteter Gestelle zur Warenpräsentation.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figuren 1A bis 1E

Das dargestellte stationäre Präsentationsgestell besteht im wesentlichen aus mehreren in einer Ebene, im Rastermass beabstandet aufgestellten Vertikalstützen **1,** jeweils einen dahinter montierten Stützbalken **2,** frontseitig eingesetzten Paneelelementen **4,** einer Seiten-/Deckenverkleidung **95** und in die Vertikalstützen **1** eingehängten Trägern **5** *erster Version*, die ihrerseits Sekundärträger **8** - z.B. in Gestalt von Querstangen **80** und Tablaren **81** - aufnehmen. Zum Aufsetzen auf den Boden sind die unteren Enden der Stützbalken **2** mit Füssen **90** versehen. Die Frontseite **40** der Paneelelemente **4** weist in den Raum, während die Rückseite **41** diesem abgewandt ist. Die Seiten-/Deckenverkleidung **95** ist den Paneelelementen **4** ähnlich, jedoch zum seitlichen und oberseitigen Abdecken des Präsentationsgestells vorgesehen. Die Frontseite **950** weist nach aussen und die Rückseite **951** ist nach hinten gewandt.

Die Träger **5** setzen sich aus einer in die Vertikalstütze **1** einhängbaren Konsole **50** und einem in den Raum ragenden Stangenteil **56** zusammen, das z.B. gerade, abgewinkelt oder abgestuft sein kann. Die Konsolen **50** lassen sich im Prinzip in jeder beliebigen Höhe in die Vertikalstützen **1** einhängen. Zur Bildung verschieden konfigurierter Träger **5** kann frontseitig am Stangenteil **56** ein Querausleger **57** angeordnet sein, so dass ein sogenannter T-Arm entsteht. Ist der Querausleger **57** nahe der Konsole **50** positioniert, so erhält man einen Träger **5** zum Auflegen eines Tablars **81** als Sekundärträger **8.** Auf mehreren, vorzugsweise auf gleicher Höhe eingehängten Trägern **5** lassen sich Sekundärträger **8** in Gestalt von Querstangen **80** und/oder Tablaren **81** positionieren. Die Tablare **81** dienen zum Auflegen von zu präsentierenden Artikeln, während die Querstangen **80** zum Anhängen von solchen nutzbar sind. Bei Bestückung eines Präsentationsgestells mit verschieden konfigurierten Trägern **5** und Sekundärträgern **8** in mehreren Höhen, entsteht ein komplexer Aufbau.

Zur Stabilisierung des Gestells und Einhaltung eines Abstandsrasters zwischen den Vertikalstützen **1** sind zwischen den Stützbalken **2** horizontale Querstreben **3** eingesetzt, z.B. an den unteren und oberen Enden sowie in mittlerer Höhe der Vertikalstützen **1.** Zur Seitenverkleidung **95** hin sind in der zeilenförmigen Anordnung der Querstreben **3** Strebenstücke **36** eingesetzt, von denen sich vierte Halteelemente **96** zur Seitenverkleidung **95** erstrecken. Oben wird das Gestell von einer Deckenverkleidung **95** überdacht. An den oberen Enden der Stützbalken **2** sind Wandstützen **91** anmontiert, die der Nivellierung und rückseitigen Befestigung des Gestells dienen. Auf den Paneelrückseiten **41** sind komplementär zum Verlauf der Querstreben **3** dritte Halteelemente **94** - vorzugsweise als Winkel - angeordnet, mittels denen sich die Paneelelemente **4** an den Querstreben **3** anhängen lassen.

### Figuren 2A bis 2D

Die Vertikalstütze **1** ist ein im Querschnitt mehrfach verzweigtes, spiegelsymmetrisches Profil mit einer hinteren Basis **10,** von der sich U-förmig nach vorn zwei zueinander parallele Innenschenkel **12** mit der Aussendistanz **e** erstrecken, die mit der Basis **10** einen Hohlraum **18** umschliessen. Innen hat die Basis **10** eine mittig vertikal verlaufende erste Kerblinie **100.** Die freien Enden der Innenschenkel **12** sind mit einer femalen Rastkontur **120** versehen. Etwa mittig und rechtwinklig mündet je ein Seitenschenkel **13** in den benachbarten Innenschenkel **12.** Im Bereich der Einmündung der Seitenschenkel **13** hat jeder Innenschenkel **12** eine sich zum Hohlraum **18** öffnende Nut **121,** wobei die Innenschenkel **12** ab der Nut **121** hin zur Rastkontur **120** vom Hohlraum **18** aus in der Materialstärke vermindert sind. Am äusseren Bereich hat jeder Seitenschenkel **13** beidseits eine vertikal verlaufende zweite Kerblinie **130.** Im Abstand der Spaltbreite **g** erstreckt sich parallel zu jedem Innenschenkel **12** ein Aussenschenkel **16,** der rechtwinklig in den zugehörigen Seitenschenkel **13** einmündet. Hierdurch entsteht zwischen jedem Paar aus Innen- und Aussenschenkel **12,16** ein Spalt **17,** wobei die freien Enden der Innenschenkel **12** etwas gegenüber den freien Enden der Aussenschenkel **16** zurückgesetzt sind. Die lichte Weite über beide Spalte **17** erstreckt sich über die Innendistanz **f.**

In der Basis **10,** der ersten Kerblinie **100** folgend, ist ein Raster von ersten Durchgangslöchern **11** vorhanden, die vorzugsweise mit einem Innengewinde **110** versehen sind. In jedem Seitenschenkel **13,** den zweiten Kerblinien **130** folgend, ist ein Raster von zweiten Durchgangslöchern **14** vorhanden, wobei die Durchgangslöcher **11,14** vorzugsweise in der Höhe zueinander versetzt sind. In fluchtender Fortsetzung der Spalte **17** befindet sich in jedem Seitenschenkel **13** ein Raster von durch die Seitenschenkel **13** durchgehenden Schlitzen **15,** die eine Höhe **a** haben und im Rastermass **b** angeordnet sind. Der einzelne Schlitz **15** wird jeweils von einer Oberkante **150** und einer Unterkante **151** begrenzt. Die Vertikalstütze **1** ist vorzugsweise als Aluminium-Strangpressprofil beschaffen.

### Figuren 3A und 3B

Zum frontseitigen Verschluss des Hohlraums **18** zwischen den beiden Innenschenkeln **12** dient das Deckprofil **19,** welches einen U-förmigen Querschnitt mit der mittig positionierten Basis **190** und den davon im Winkel abgehenden Seitenschenkeln **191** hat. An den freien Enden der Seitenschenkel **191** befindet sich jeweils eine zueinander weisende maskuline Rastkontur **192,** die zum Eingriff in die female Rastkontur **120** an den Innenschenkel **12** der Vertikalstütze **1** bestimmt ist. Das Deckprofil **19** ist vorzugsweise ebenfalls als Aluminium-Strangpressprofil oder ein Kunststoffprofil mit zureichender Festigkeit beschaffen.

### Figuren 4A bis 4L

Der Träger **5** *erster Version* hat eine zum Einhängen in die Vertikalstütze **1** bestimmte Konsole **50,** welche bei einer Standardausführung am zweiten Ende **561** eines geraden Stangenteils **56** angeordnet ist, während dessen erstes Ende **560** frei in den Raum ragt. Ein solcher Träger **5** ist zum direkten Anhängen von Artikeln z.B. zur Frontpräsentation von Oberbekleidung geeignet (s. Figuren 4A bis 4D). Die Konsole **50** ist im Prinzip ein senkrecht stehender Abschnitt eines U-Profils, deren Basis **51** stirnseitig am zweiten Ende **561** ansetzt. Von der Basis erstrecken sich rechtwinklig abgebogen die beiden zueinander parallelen Seitenschenkel **52.** Über die im wesentlichen senkrecht liegenden Frontkanten **53** der Seitenschenkel **52** ragen jeweils eine erste Nase **54** und eine zweite Nase **55** hinaus, die sich in der Ebene des jeweiligen Seitenschenkels **52** erstrecken. Die erste Nase **54** befindet sich am oberen Ende des zugehörigen Seitenschenkels **52** und überragt diesen nach oben, so dass zur angrenzenden Frontkante **53** eine Unterkante **540** entsteht und zum angrenzenden oberen Ende des Seitenschenkels **52** eine Hinterkante **541** gebildet wird. Die zweite Nase **55** ist nahe dem unteren Ende des zugehörigen Seitenschenkels **52** positioniert und hat eine an die Frontkante **53** angrenzende Oberkante **551** sowie einen unten an der zweiten Nase **55** liegenden Einschnitt **550,** in den die Frontkante **53** von unten einmündet.

Die beiden Seitenschenkel **52** mit den paarweise vorhandenen Nasen **54,55** schliessen zwischen sich den Freiraum **527** mit dem Innenmass **j** ein. Das Innenmass **j** plus die Materialstärke beider Seitenschenkel **52** bzw. der Nasenpaare **54,55** ergeben das Aussenmass **k.** Von der Unterkante **540** der ersten Nase **54** bis zu deren Oberkante ergibt sich die erste Nasenhöhe **r.** Von der Oberkante **551** der zweiten Nase **55** bis zu deren Unterkante, welche tiefer als der Einschnitt **550** liegt, ergibt sich die zweite Nasenhöhe **t.** Zwischen der Unterkante **540** der ersten Nase **54** und der Oberkante **551** der zweiten Nase **55** liegt der Abstand **s.** Aus den Distanzen **s** + **t,** d.h. von der Unterkante **540** der ersten Nase **54** bis zur Unterkante der zweiten Nase **55** ergibt sich die Spannweite **u.** Aus den Distanzen **r** + **s** + **t,** d.h. von der Oberkante der ersten Nase **54** bis zur Unterkante der zweiten Nase **55** ergibt sich die Gesamthöhe **v.**

Soll der Träger **5** zum Auflegen eines Tablars **81** genutzt werden, empfiehlt sich die Anbringung von Anschlusselementen **58** am geraden Stangenteil **56,** z.B. in Gestalt von einem niederhaltenden Winkel am zweiten Stangenende **561** und Dämpfungsnocken auf der Stangenoberseite (s. Figur 4E).

Will man den Träger **5** zur Aufnahme einer Querstange **80** verwenden, so hat das vorzugsweise am ersten Stangenende **560** liegende Anschlusselement **58** die Gestalt einer nach oben offenen Ausnehmung (s. Figur 4F).

Bei einer kombinierten Verwendung des Trägers **5** zum Auflegen eines Tablars **81** und gleichzeitiger Aufnahme einer Querstange **80** werden Anschlusselemente **58** am Stangenteil **56** in Gestalt eines niederhaltenden Winkels am zweiten Stangenende **561** und Dämpfungsnocken auf der Stangenoberseite sowie eine nach oben offene Ausnehmung am ersten Stangenende **560** vorgesehen. Zur Erzielung grösserer Bewegungsfreiheit ist es vorteilhaft, das Stangenteil **56** im Bereich des ersten Endes **560** mit einer Abstufung **562** auszubilden (s. Figur 4G).

Eine weitere Modifikation am Träger **5** erhält man durch Anordnen eines Querauslegers **57** am ersten Stangenende **560,** so dass ein T-Arm entsteht, der z.B. für die Ärmelpräsentation von Oberbekleidung geeignet ist (s. Figur 4H).

In Abwandlung zur vorbeschriebenen Gestaltung des Trägers **5** ist der Querausleger **57** nun nahe der Konsole **50** befestigt und hat an den äusseren Enden je einen niederhaltenden Winkel als Anschlusselement **58,** wobei oberseitig am ersten Stangenende **560** ein Dämpfungs- und Arretiernocken als Anschlusselement **58** positioniert ist. Ein solcher Träger **5** eignet sich zum Auflegen eines Tablars **81,** das z.B. aus Glas oder Holz besteht (s. Figur 4J).

Will man am Träger **5** z.B. eine Box montieren, wird auf das Stangenteil **56** verzichtet und an dessen Stelle an der Basis **51** der Konsole **50** als Anschlusselement **58** eine Schraubplatte angebracht (s. Figur 4K).

Ist beabsichtigt, den Träger **5** mit einer Querleiste **82** (s. Figur 7) zu versehen, hat man anstatt des Stangenteils **56** an der Basis **51** als Anschlusselement **58** eine Leistenlasche angeordnet, in die sich die Querleiste **82** lösbar einschieben lässt. Bei längeren Querleisten **82** wird man zumindest zwei derartige Träger **5** zur Abstützung verwenden (s. Figur 4L).

### Figuren 4M bis 40

In der *zweiten Version* ist der Träger **6** als Einhängerahmen ausgebildet. Zwei parallel zueinander liegende Stangenteile **66** sind an ihren ersten Enden **660** von einem Querausleger **67** überbrückt. An den zweiten Enden **661** besitzt jedes Stangenteil **66** eine Konsole **60,** wobei beide Konsolen **60** eines solchen Trägers 6 zum Einhängen in zwei Vertikalstützen **1** eines Präsentationsgestells bestimmt sind. Als direkter Übergang vom Stangenteil **66** zur Konsole **60** ist jeweils ein Seitenschenkel **62** vorhanden, der sich als Bestandteil der Konsole **60** bis zur Frontkante **63** erstreckt. Durch den Querausleger **67** eignet sich dieser Träger **6** besonders z.B. für die Ärmelpräsentation von Oberbekleidung. Über die Frontkante **63** hinaus ragen zwei Nasen **64,65,** wobei die erste Nase **64** am oberen Ende der Konsole **60** und die zweite Nase **65** nahe am unteren Ende positioniert ist. Die Oberkante der Konsole **60** wird nicht von der ersten Nase **64** überragt, sondern diese ist der Frontkante **63** vorgelagert abwärts gerichtet, wobei sich von der Frontkante **63** ein aufsteigender Einschnitt **640** in die erste Nase **64** erstreckt. Gleichfalls setzt sich von der Frontkante **63** ein aufsteigender Einschnitt **650** in die zweite Nase **65** fort. Über den Bereich des Stangeteils **66** bis nahe an den Querausleger **67** ist an der Oberkante ein abgekantetes Anschlusselement **68** vorgesehen, das zum Auflegen eines Tablars **81** nutzbar ist.

### Figur 5

Der Stützbalken **2** ist vorzugsweise ein Vierkanthohlprofil mit dem inneren Hohlraum **20,** der von den beiden gegenüber liegenden Schmalseiten **21,22** und den beiden zueinander parallelen Längsseiten **23,24** umschlossen wird.

### Figur 6

Der Sekundärträger **8** in Gestalt einer Querstange **80** ist vorteilhaft ebenfalls ein Vierkanthohlprofil.

### Figur 7

Der Sekundärträger **8** in Gestalt einer Querleiste **82** besitzt einen zum Durchbruch in der als Anschlusselement **58** ausgebildeten Leistenlasche des Trägers **5** (s. Figur 4L) komplementären Querschnitt, so dass sich die Querleiste **82** seitlich einschieben lässt. Die Querleiste **82** hat ein Raster von Löchern **820** zur Aufnahme von Tragorganen, z.B. in Form von Haken zum Anhängen von Accessoires, wie Gürtel oder Tücher.

### Figuren 8A und 8B

Das Zwischenprofil **7** ist zur gedämpften Aufnahme von Paneelelementen **4,** insbesondere solchen aus Glas, in den Vertikalstützen **1** vorgesehen. Vorteilhaft ist das Zwischenprofil **7,** welches im Prinzip einen quadratischen Querschnitt hat, aus Gummi oder elastischem Kunststoff. Zunächst ergeben ein mittlerer zweiter Ast **72** mit sich von dessen Enden rechtwinklig erstreckendem ersten Ast **71** und dritten Ast **73** eine U-Form, wobei der dritte Ast **73** länger als der erste Ast **71** ist. In der Höhe des freien Endes des ersten Asts **71** zweigt vom dritten Ast **73** ein fünfter Ast **75** ab, der auf das freie Ende des ersten Asts **71** zuläuft. Das Ende des dritten Asts **73** geht in einen vierten Ast **74** über, der etwa parallel zum fünften Ast **75** verläuft. An den Enden der beiden Äste **74,75** sind aufeinander gerichtete Auswölbungen **76** vorhanden.

### Figuren 9A und 9B

Das erste Halteelement **92** hat eine senkrecht stehende Frontplatte **920,** an deren Rückseite zwei zueinander parallele Stege **921** abgehen. Nahe den freien Enden der Stege **921** ist jeweils ein nach unten offener Stegschlitz **922** vorgesehen, wobei beide Stegschlitze **922** seitlich zueinander fluchten. Das Halteelement **92** ist vorteilhaft ein Kunststoffspritzteil.

### Figuren 10A und 10B

Das zweite Halteelement **93** besteht aus zwei parallel nebeneinander, senkrecht stehenden elastischen Bügeln **931.** Die beiden oberen Enden der zwei Bügel **931** setzen an die Rückseite einer Frontplatte **930** an. Ähnlich münden die beiden unteren Enden der zwei Bügel **931** in die Rückseite einer weiteren Frontplatte **930.** Jeweils oben und unten sind an den beiden Bügeln **931** Hakenkonturen **932** vorhanden. Die beiden Frontplatten **930** lassen sich elastisch zueinander drücken, so dass sich der Abstand zwischen den oberen und unteren Hakenkonturen **932** verringert. Auch dieses Haltelement **93** ist vorzugsweise als Kunststoffspritzteil hergestellt.

### Figuren 11A bis 11H

Im zusammengebauten Zustand zur Bildung eines Präsentationsgestells sind hier drei Vertikalstützen **1** aufgestellt, wobei jede mit einem Stützbalken **2** verbunden ist. In drei Zeilen sind zwischen den Stützbalken **2** zur Stabilisierung und Abstandseinhaltung Querstreben **3** angeordnet und an Anschlusslöchern **230** auf den dritten und vierten Seiten **23,24** der Stützbalken **2** befestigt. Zur Abdeckung der Hohlräume **18** an den Vertikalstützen **1** ist auf deren Frontseite jeweils ein Deckprofil **19** aufgerastet. Hierbei greifen die female und die maskuline Rastkontur **120,192** ineinander. Die Nuten **121** in den Innenschenkeln **12** begünstigen deren limitierte seitliche Elastizität. Die Verbindung zwischen der Vertikalstütze **1** und dem zugehörigen Stützbalken **2** wird mittels Schrauben **99** realisiert, welche durch die Durchgangslöcher **11** und die Innengewinde **110** in der Basis **10** der Vertikalstütze **1** in die Innengewinde **25** in der ersten Seite **21** des Stützbalkens **2** eingreifen. Hierbei haben die Schraubenköpfe im Hohlraum **18,** an der Basis **10** anliegend, ihren Sitz. An der zweiten Seite **22** des Stützbalkens **2** ist das Hülsenstück **910** der Wandstütze **91** befestigt. Im Hülsenstück **910** wird ein Schiebestück **916** geführt, das sich mit der im Langloch **911** positionierten Schraube **919** zur Nivellierung gegenüber der rückseitigen Tragstruktur einstellen lässt. An der Tragstruktur stützt sich die mit dem Schiebestück **916** verbundene Platte **917** ab. Der jeweils zwischen einem Innenschenkel **12** und einem Aussenschenkel **16** liegende Spalt **17** mit den dazu fluchtenden Schlitzen **15** sind zur Aufnahme der Konsolen **50,60** bzw. der Halteelemente **92,93** offen.

In die von jedem Seitenschenkel **13** und zugehörigem Aussenschenkel **16** gebildete Ecke werden die Seitenkanten **43** der Paneelelemente **4** eingefügt und z.B. mittels nicht dargestellter Schrauben, welche durch die zweiten Löcher **14** in die Paneelrückseite **41** eingreifen, befestigt. Beispielsweise eingesetzte Paneelelemente **4** aus Holz besitzen eine solche Materialstärke, dass die Paneelfrontseite **40** etwa bündig mit den Vorderkanten der Aussenschenkel **16** abschliessen (s. Figur 11D).

Bei einem Präsentationsgestell ohne Deckenverkleidung **95** schliessen die oberen Enden der Vertikalstütze **1** und des Stützbalkens **2,** die mit ihrer Basis **10** und ersten Seite **21** aneinander gefügt sind, bündig miteinander ab (s. Figur 11E). Zum Einbau der Deckenverkleidung **95** ist es vorteilhaft, am oberen Ende der Vertikalstütze **1** die Basis **10** und beide Innenschenkel **12** von der Basis **10** bis an die Seitenschenkel **13** mit einem Freischnitt **101** zu versehen, der z. B. durch Fräsen erzeugt wird (s. Figur 11F). Der Stützbalken **2** sollte sich dann nur bis an den Freischnitt **101** erstrecken, so dass auch die an die zweite Seite **22** anmontierte Wandstütze **91** gegenüber dem verbliebenen obersten Ende der Vertikalstütze **1** nach unten versetzt ist (s. Figur 11G). Wird beabsichtigt, Paneelelemente **4** geringerer Materialstärke - z.B. Glasplatten - zu verwenden, so ist von aussen auf jeden Seitenschenkel **13** ein Zwischenprofil **7** aufgesteckt, wobei die eingesetzten Paneelelemente **4** mittels der ersten Halteelemente **92** fixiert werden. Hierbei greifen die beiden Stege **921** in die zwei Spalte **17** ein, durchragen jeweils einen Schlitz **15** in der Vertikalstütze **1** und die Wandungen der Seitenschenkel **13** kommen in den Stegschlitzen **922** zu liegen (s. Figur 11H).

### Figuren 12A bis 12C

Diese Figurenfolge veranschaulicht das Einsetzen und Fixieren von Paneelelementen **4** an der Vertikalstütze **1,** wobei diese Paneelelemente **4** zumindest annähernd eine Materialstärke komplementär zur Tiefe der Aussenschenkel **16** besitzen. Die Seitenkanten **43** zweier an die Vertikalstütze **1** angefügter Paneelelemente **4** kommen vollständig in den von den Seitenschenkel **13** und jeweils zugehörigen Aussenschenkel **16** gebildeten winkligen Ecke zu liegen. Von der Paneelfrontseite **40** steckt man zweite Halteelemente **93** mit ihren Bügeln **931** - bei zusammengedrückten Frontplatten **930** - in die zwei Spalte **17** bis die Hakenkonturen **932** die Ober- und Unterkante **150,151** der belegten Schlitze **15** hintergreifen. Im Ruhezustand weiten sich die Bügel **931** auf und es spreizen sich die Frontplatten **930** voneinander, so dass die Hakenkonturen **932** verkrallt sind und die Paneelelemente **4** von den die frontseitige Breite der Vertikalstütze **1** überragenden Frontplatten **930** in Position gehalten werden. Zwischen den Seitenschenkeln **13** und dem angeschraubten Stützbalken **2** verbleibt genügend Freiraum für die die Schlitze **15** durchragenden Bügel **931.**

### Figuren 13A und 13B

Dieses Figurenpaar illustriert die Verwendung der Zwischenprofile **7** beim Einsatz von Paneelelementen **4** mit einer Materialstärke, welche nicht die Tiefe der Aussenschenkel **16** ausfüllt, dies kann insbesondere bei Glasplatten zutreffen. Die an die Vertikalstütze **1** angefügten Paneelelemente **4** stossen mit ihren Seitenkanten **43** an den jeweiligen Aussenschenkel **16** an und die Paneelfrontseiten **40** schliessen bündig mit den Vorderkanten der Aussenschenkel **16** ab. Zwischen der Paneelrückseite **41** und den Seitenschenkeln **13** verbleibt jedoch eine erhebliche Lücke, die mit den Zwischenprofilen **7** ausgefüllt wird. Zugleich gewährleisten die elastischen Zwischenprofile **7** eine gedämpfte Auflage, so dass nicht die Paneelrückseite **41** am metallischen Seitenschenkel **13** anschlägt. Im eingesetzten Zustand kommt der zweite Ast **72** im Bereich der Seitenkante **43** auf der Paneelrückseite **41** zu liegen, der erste Ast **71** verläuft äusserlich des Aussenschenkels **16** parallel auf den Seitenschenkel **13** zu und der dritte Ast **73** erstreckt sich äusserlich bis hinter den Seitenschenkel **13.** Ferner umfassen die Äste **74,75** das freie Ende des Seitenschenkels **13** und die Auswölbungen **76** greifen den Seitenschenkel **13** in klemmender Art. In die beiden Spalte **17** einer Vertikalstütze **1** eingehängte erste Halteelemente **92** greifen mit ihren Frontplatten **920** im Bereich der Seitenkanten **43** auf die Paneelfrontseiten **40.**

### Figuren 14A bis 14E

Mit dieser Figurenfolge wird die erste Phase des Einhängens eines Trägers **5** *erster Version* in eine Vertikalstütze **1** dargestellt. Vom Träger **5** wird die Konsole **50** unter Neigung den beiden Spalten **17** in der geplanten Höhe angenähert. Hierbei befinden sich die ersten Nasen **54** oben und näher an den Spalten **17,** während die zweiten Nasen **55** unten von den Spalten **17** weiter entfernt sind. Die Frontkanten **53** an beiden Seitenschenkeln **52** sind gegenüber der Vertikalen winklig angestellt. Die Gesamtheit der vier Nasen **54,55** steht in den von den beiden Spalten **17** aufgespannten Ebenen. Die ersten Nasen **54** sind auf einen ausgewählten Schlitz **15** orientiert, so dass die zweiten Nasen **55** auf den darunter liegenden Schlitz **15** gerichtet sind. Je nach Vorhandensein und Konfiguration des Stangenteils **56** nimmt dieses bei der Annäherung eine äquivalente Schräglage ein. Der Benutzer hält den Träger **5** quasi geneigt in der Schwebe. Damit ist der Eintritt in die zweite Phase des Einhängens vorbereitet.

### Figuren 15A bis 15E

Bei der zweiten Phase des Einhängens bringt man von dem weiterhin schräg ausgerichteten Träger **5** die beiden ersten Nasen **54** in das anvisierte Paar der beiden benachbarten Schlitze **15** in der Vertikalstütze **1** ein. Durch die Schrägstellung der ersten Nasenhöhe **r,** die in senkrechter Position grösser ist als die Schlitzhöhe **a,** lassen sich die ersten Nasen **54** so geneigt durch die Spalte **17** in die Schlitze **15** einschieben. Die zweiten Nasen **55** stehen unmittelbar vor dem Eintritt in das nächste Paar von Schlitzen **15** und die beiden Seitenschenkel **52** sind oben bereits nahezu vollständig in die Spalte **17** eingefahren, während unten der Eintritt der Seitenschenkel **52** in die Spalte **17** erst mit Beginn der dritten Phase des Einhängens sukzessive einsetzt. Für die prinzipielle Funktion der Vorrichtung ist das Anbringen des Zwischenprofils **7** an der Vertikalstütze **1** nicht erforderlich, jedoch wird dadurch optisch vorteilhaft der Hohlraum **18** abgedeckt, beim Einhängen der Konsole **50** die Führung verbessert und in der Endstellung der Basis **51** der Konsole **50** eine geschlossene Auflagefläche geboten.

### Figuren 16A bis 16E

In der dritten Phase des Einhängens hat der Träger **5** mit der in die Vertikalstütze **1** eingefahrenen Konsole **50** die bestimmungsgemässe Gebrauchsstellung erreicht. Mit zunehmenden Einschwenken der zweiten Nasen **55** in das zugehörige Paar von Schlitzen **15** haben sich die beiden Seitenschenkel **52** im Prinzip vollständig in die Spalte **17** hineinbewegt und die Basis **51** der Konsole **50** steht senkrecht an der Aussenfläche der Basis **190** des Deckprofils **19.** Durch die Aufrechtstellung der ersten Nasen **54** gelangt die erste Nasenhöhe **r** in die Vertikale, so dass der oberste Bereich der Nasen **54** hinter der über dem oberen Paar von Schlitzen **15** befindlichen Wandung der Seitenschenkel **13** mit seinen Hinterkanten **541** zu liegen kommt.

Im vollständig eingeschwenkten Zustand wird der Träger **5** geringfügig abgesenkt, so dass die Schlitzunterkante **151** am unteren Paar von Schlitzen **15** in die Einschnitte **550** unterhalb der zweiten Nasen **55** einfährt, jedoch hintergreifen weiterhin die ersten Nasen **54** das obere Paar von Schlitzen **15.** Die Frontkanten **53** kommen an den zwischen den Schlitzen **15** verbliebenen Wandungen beider Seitenschenkel **13** zu liegen. Der Freiraum hinter den Seitenschenkeln **13** bietet den eingedrungenen Nasen **54,55** Platz. Vom nun ordnungsgemäss eingehängten Träger **5** hat auch dessen Stangenteil **56** die vorgesehene Position, z. B. zum Anhängen von Bekleidung, eingenommen. Mit zunehmender Belastung des Trägers **5** erhöht sich die Anpressung zwischen den Hinterkanten **541** der ersten Nasen **54** und den dort anstehenden Wandungen der Seitenschenkel **13** sowie zwischen den Einschnitten **550** an den zweiten Nasen **55** und der darin eingedrungenen Wandungen.

Das Aushängen eines Trägers **5** geschieht rückläufig, beginnt also mit dem Anheben, um die Einschnitte **550** an den zweiten Nasen **55** von den Wandungen der Seitenschenkel **13** zu entfernen. Hiernach bringt man den Träger **5** in die Schräglage gemäss zweiter Phase, wodurch die ersten Nasen **54** schliesslich gänzlich aus der das obere Paar von Schlitzen **15** hintergreifenden Stellung gelangen und die zweiten Nasen **55** bereits aus dem unteren Paar von Schlitzen **15** herausgefahren sind. Aus dieser Position lässt sich der Träger **5** vollständig von der Vertikalstütze **1** entfernen.

### Figuren 17A bis 17D

Träger **5** der *ersten Version* sind nicht dafür vorgesehen, um zwei solche Träger **5** nebeneinander in eine Vertikalstütze **1** einzuhängen, denn die jeweils zwei Paare von ersten und zweiten Nasen **54,55** mit den zwei zugehörigen Seitenschenkeln **52** belegen beide Spalte **17** und die betreffenden Schlitze **15** im Prinzip in gänzlicher Breite.

Für die quasi unterbrechungslose Bestückung des Präsentationsgestells in einer horizontalen Zeile sind Träger **6** *zweiter Version*, in Gestalt sogenannter Konfektionsrahmen, vorhanden. Die Konsolen **60** solcher Träger **6** besitzen nur einen Seitenschenkel **62,** der im eingehängten Zustand nur einen der Spalte **17** an der Vertikalstütze **1** sowie mit seinen beiden Nasen **64,65** zwei in der Flucht dieses Spalts **17** vorhandene Schlitze **15** belegt. Damit ist es möglich, exakt auf gleicher Höhe in die beiden Spalte **17** derselben Vertikalstütze **1** die Konsolen **60** von zwei verschiedenen, so direkt benachbart positionierten Trägern **6** einzuhängen. Die Stangenteile **66** sind aus Flachmaterial gebildet, so dass sich unmittelbar nebeneinander hängende Träger **6** nicht behindern, sondern das Bild einer im Prinzip ununterbrochenen Zeile ergeben. Im eingehängten Zustand erhalten diese Träger **6** ihre Seitenstabilität durch den rahmenartigen Aufbau mit Einhängung in zwei Vertikalstützen **1** und Führung beider Konsolen **60** zwischen dem jeweiligen Innen- und Aussenschenkel **12,16,** welche die beiden belegten Spalte **17** bilden.

Die Nasen **64,65** an der Konsole **60** haben eine Höhe nicht grösser als die Schlitzhöhe **a** in der Vertikalstütze **1.** Beim Einhängen werden die beiden Konsolen **60** mit den Nasen **64,65** voran in horizontaler Ausrichtung in die zu belegenden Spalte **17** von zwei Vertikalstützen **1** eingeschoben. Hierbei werden die insgesamt vier Nasen **64,65** in die anvisierten zwei Paare von jeweils untereinander liegenden Schlitzen **15** eingesteckt. Hierauf erfolgt eine Absenkung des Trägers **6,** so dass alle abwärts weisenden Nasen **64,65** hinter die Wandungen der Seitenschenkel **13** der beiden Vertikalstützen 1 gelangen und dabei die Oberkanten der Wandungen in die Einschnitte **640,650** einfahren. Im eingehängten Zustand wird die jeweils obere Nase **64** belastet, während der der unterhalb der unteren Nase **65** vorhandene Anteil der Frontkante **63** der Konsole **60** gegen die anliegende Wandung drückt. Der Vorgang des Aushängens des Trägers **6** geschieht entsprechend rückläufig.

Ausdrücklich erwähnt seien noch folgende Abwandlungsmöglichkeiten der bisher beschriebenen Vorrichtung zur Warenpräsentation:
- Die Aussenschenkel **16** sind nicht bedingt für die Funktion des Einhängens der Konsolen **50,60** der Träger **5,6,** sondern dienen zur Eckenbildung und als seitlicher Anschlag für die angefügte Paneelelemente **4.**
- Die Konsole **50** des Trägers **5** könnte anstelle der beiden aufwärts gerichteten Nasen **54** und der beiden quasi sich nur nach horizontal erstreckenden beiden Nasen **55** insgesamt vier abwärts gerichtete Nasen **64,65** aufweisen, wie sie zum Träger 6 gemäss den Figuren 4M bis 4O gezeigt sind.
- Die Konsole **60** des Trägers **6** könnte anstelle der beiden abwärts gerichteten Nasen **64,65** eine obere, aufwärts gerichtete erste Nase **54** und eine untere, quasi sich nur nach horizontal erstreckende zweite Nase **55** haben, wie sie an einem der Seitenschenkel **52** der Konsole **50** gemäss Figur 4C ausgebildet ist.
- Der Stützbalken **2** in Gestalt des Vierkanthohlprofils gemäss Figur 5, könnte alternativ als C-Profil oder T-Profil beschaffen sein.
- Die Verbindung zwischen der Basis **10** der Vertikalstütze **1** und der ersten Seite **21** des Stützbalkens **2** mittels vonseiten des Hohlraums **18** der Vertikalstütze **1** eingebrachten Schrauben **99,** wie in Figur 11C dargestellt, könnte alternativ durch eine Verschraubung vonseiten des Stützbalkens **2** erfolgen. Hierbei wäre dann die Verwendung eines seitlich offenen Stützbalken **2,** insbesondere als C-Profil, vorteilhaft.
- Die Vertikalstütze **1** und darin einhängbare Träger **5,6** sind ausser zum Aufbau eines stationären Wandgestells, wie als Prinzip z.B. in Figur 1A gezeigt, gleichfalls zur Montage an einer gebäudeseitigen Tragstruktur **2** oder zur Errichtung eines mobilen Gestells geeignet. Ein solches mobiles Gestell kann z.B. im Mittelraum einer Verkaufsfläche aufgestellt werden und könnte dann beidseits mit Vertikalstützen **1** versehen sein, an die sich jeweils Paneelelemente **4** anfügen lassen, so dass am Präsentationsgestell quasi zwei Paneelfrontseiten **40** entstehen, von denen sich eingehängte Träger **5,6** in den Raum erstrecken. Hierbei wäre vorteilhaft, jeweils zwischen zwei Vertikalstützen **1,** deren Basis **10** aufeinander weist, einen Stützbalken **2** mittig anzuordnen, an dem zugleich beide Vertikalstützen **1** befestigt sind. Eventuell könnte man jedoch auf die Stützbalken **2** verzichten und die Vertikalstützen **1,** direkt mit ihren Basisflächen **10** aneinander verbinden. Die Tragstruktur würden dann von den übrigen die Standfestigkeit bewirkenden Bauteilen des Gestells gebildet werden, insbesondere vom Unterbau.

## Patentansprüche

1. Vorrichtung zur Warenpräsentation mit mindestens einem zum direkten Anhängen von Artikeln oder zur Halterung von Sekundärträgern **(80,81,82)** bestimmten Träger und mindestens einer Vertikalstütze **(1),** die ein Raster von Schlitzen **(15)** der Höhe **(a)** mit einer jeweiligen Oberkante **(150)** und Unterkante **(151)** aufweist, wobei sich in die Schlitze **(15)** mindestens eine Konsole **(50,60)** des Trägers **(5,6)** einhängen lässt, wobei
a) das Raster von Schlitzen **(15)** in der Vertikalstütze **(1)** in zwei zueinander parallelen senkrechten Linien spiegelsymmetrisch angeordnet ist, wobei jede Linie des Rasters von Schlitzen **(15)** von einem Innenschenkel **(12)** begrenzt ist; und
b) der Träger **(5)** mit einer Konsole **(50)** ausgestattet ist, welche im eingesteckten Zustand zugleich Schlitze **(15)** beider Linien derselben Vertikalstütze **(1)** belegt; oder
c) der Träger **(6)** zwei Konsolen **(60)** besitzt, welche im eingesteckten Zustand jeweils nur eine Linie von Schlitzen **(15)** von zwei benachbarten Vertikalstützen **(1)** belegen, **dadurch gekennzeichnet, dass**
d) zur Begrenzung jeder Linie von Schlitzen **(15)** in der Vertikalstütze **(1)** jeweils ein separater Innenschenkel **(12)** vorhanden ist; und
e) die beiden Innenschenkel **(12)** einen Hohlraum **(18)** umschliessen, der rückseitig von einer Basis **(10)** begrenzt ist.

2. Vorrichtung nach zumindest Anspruch 1, **dadurch gekennzeichnet, dass**
a) auf jede Linie des Rasters von Schlitzen **(15)** ein zum Einstecken der Konsole **(50,60)** vorgesehener Spalt **(17)** mit der definierten Spaltbreite **(g)** führt, der von einem Innenschenkel **(12)** und einem Aussenschenkel **(16)** begrenzt ist; und
b) die Konsole **(50)** eines Trägers **(5)** im eingesteckten Zustand zugleich beide Spalte **(17)** derselben Vertikalstütze **(1)** belegt; oder
c) die zwei Konsolen **(60)** eines Trägers **(6)** im eingesteckten Zustand jeweils nur einen Spalt **(17)** von zwei benachbarten Vertikalstützen **(1)** belegen.

3. Vorrichtung nach den Ansprüchen 1 und 2, **dadurch gekennzeichnet, dass**
a) sich von den beiden Innenschenkeln **(12)** jeweils ein nach aussen weisender Seitenschenkel **(13),** vorzugsweise rechtwinklig abgehend, erstreckt; und
b) der jeweilige Aussenschenkel **(16)** in den zugehörigen Seitenschenkel **(13),** vorzugsweise rechtwinklig, einmündet.

4. Vorrichtung nach mindestens einem der Ansprüche 1 bis 3, **dadurch gekennzeichnet, dass**
a) in der Basis **(10)** erste Durchgangslöcher **(11)** zur Verbindung mit einer Tragstruktur **(2)** vorhanden sind;
b) die vorderen freien Enden der Innenschenkel **(12)** eine Rastkontur **(120)** aufweisen, um daran lösbar ein Deckprofil **(19)** anzubringen, das komplementäre Gegenkonturen **(192)** besitzt;
c) die von einem freien äusseren Ende eines Seitenschenkels **(13)** und dem jeweils benachbarten Aussenschenkel **(16)** gebildete Ecke zur Aufnahme einer Seitenkante **(43)** eines Paneelelements **(4)** bestimmt ist;
d) die zwischen der Basis **(10)** und den Seitenschenkeln **(13)** liegende anteilige Länge der Innenschenkel **(12)** vorzugsweise etwa gleich gross ist, wie die von den Seitenschenkeln (13) zu den vorderen freien Enden der Innenschenkel **(12)** liegende anteilige Länge; und
e) die Vertikalstütze **(1)** vorzugsweise als Aluminium-Strangpressprofil hergestellt ist.

5. Vorrichtung nach mindestens einem der Ansprüche 1 bis 4, **dadurch gekennzeichnet, dass** die Konsole **(50)** des Trägers **(5):**
a) im Prinzip U-förmig ist und einen inneren Freiraum **(527)** hat, der im eingehängten Zustand zur Aufnahme der von den Seitenschenkeln **(13)** bis zu den vorderen freien Enden der Innenschenkel **(12)** liegenden anteiligen Länge bestimmt ist;
b) zwei obere aufwärts gerichtete erste Nasen **(54)** besitzt, die dazu bestimmt sind, jeweils die Oberkante **(150)** eines oberen ersten Schlitzes **(15)** beider Linien von Schlitzen **(15)** in der Vertikalstütze **(1)** zu hintergreifen;
c) zwei untere zweite Nasen **(55)** besitzt, die dazu bestimmt sind, je in einen unteren Schlitz **(15)** beider Linien von Schlitzen **(15)** in der Vertikalstütze **(1)** einzugreifen; und
d) sich die Nasen **(54,55)** in den Ebenen von zwei Seitenschenkeln **(52)** der Konsole **(50)** über deren jeweilige Frontkante **(53)** hinaus erstrecken.

6. Vorrichtung nach Anspruch 5, **dadurch gekennzeichnet, dass**
a) die ersten Nasen **(54)** an der Konsole **(50)** des Trägers **(5)** eine erste Nasenhöhe **(r)** aufweisen, welche grösser ist als die Höhe **(a)** der Schlitze **(15)** in der Vertikalstütze **(1);**
b) die zweiten Nasen **(55)** eine zweite Nasenhöhe **(t)** aufweisen, welche kleiner ist als die Höhe **(a)** der Schlitze **(15),** und jede untere zweite Nase **(55)** unten einen Einschnitt **(550)** hat, der sich vom untersten Abschnitt der jeweiligen Frontkante **(53)** in die zweite Nase **(55)** hinein erstreckt und dazu bestimmt ist, jeweils die Unterkante **(151)** eines unteren zweiten Schlitzes **(15)** beider Linien von Schlitzen **(15)** in der Vertikalstütze **(1)** zu übergreifen;
c) die zwei Seitenschenkel **(52)** der Konsole **(50)** in eine Basis **(51)** einmünden, welche im Zustand des eingehängten Trägers **(5)** im Prinzip senkrecht vor den beiden Innenschenkeln **(12)** zu stehen kommt; und
d) an der Basis **(51)** ein Stangenteil **(56)** oder ein Anschlusselement **(58)** des Trägers **(5)** ansetzt.

7. Vorrichtung nach mindestens einem der Ansprüche 1 bis 4, **dadurch gekennzeichnet, dass** die Konsole **(50)** des Trägers **(5):**
a) im Prinzip U-förmig ist und einen inneren Freiraum **(527)** hat, der im eingehängten Zustand zur Aufnahme der von den Seitenschenkeln **(13)** bis zu den vorderen freien Enden der Innenschenkel **(12)** liegenden anteiligen Länge bestimmt ist;
b) zwei obere abwärts gerichtete erste Nasen **(64)** besitzt, die dazu bestimmt sind, jeweils die Oberkante **(150)** eines oberen ersten Schlitzes **(15)** beider Linien von Schlitzen **(15)** in der Vertikalstütze **(1)** zu übergreifen;
c) zwei untere abwärts gerichtete zweite Nasen **(65)** besitzt, die dazu bestimmt sind, je in einen unteren Schlitz **(15)** beider Linien von Schlitzen **(15)** in der Vertikalstütze **(1)** zu übergreifen; und
d) sich die Nasen **(64,65)** in den Ebenen von zwei Seitenschenkeln **(62)** der Konsole **(50)** über deren jeweilige Frontkante **(63)** hinaus erstrecken.

8. Vorrichtung nach Anspruch 7, **dadurch gekennzeichnet, dass**
a) die erste und zweite Nase **(64,65)** jeweils eine Nasenhöhe aufweisen, welche kleiner ist als die Höhe **(a)** der Schlitze **(15);**
b) die zwei Seitenschenkel **(62)** der Konsole **(50)** in eine Basis **(51)** einmünden, welche im Zustand des eingehängten Trägers **(5)** im Prinzip senkrecht vor den beiden Innenschenkeln **(12)** zu stehen kommt; und
c) an der Basis **(51)** ein Stangenteil **(56)** oder ein Anschlusselement **(58)** des Trägers **(5)** ansetzt.

9. Vorrichtung nach mindestens einem der Ansprüche 1 bis 4, **dadurch gekennzeichnet, dass** die Konsole **(60)** des Trägers **(6):**
a) einen Seitenschenkel **(62)** hat, der im eingehängten Zustand am Innenschenkel **(12)** der Vertikalstütze **(1)** ruht, welcher einer der beiden Linien von Schlitzen **(15)** benachbart ist;
b) eine obere abwärts gerichtete erste Nase **(64)** besitzt, die dazu bestimmt ist, die Oberkante **(150)** eines oberen ersten Schlitzes **(15)** einer der beiden Linien von Schlitzen **(15)** in der Vertikalstütze **(1)** zu übergreifen;
c) eine untere zweite Nase **(65)** besitzt, die dazu bestimmt ist, die Oberkante **(150)** eines unteren zweiten Schlitzes **(15)** in derselben Linien von Schlitzen **(15)** in der Vertikalstütze **(1)** zu übergreifen; und
d) sich die Nasen **(64,65)** in der Ebene des einen Seitenschenkels **(62)** der Konsole **(60)** über deren jeweilige Frontkante **(63)** hinaus erstrecken.

10. Vorrichtung nach Anspruch 9, **dadurch gekennzeichnet, dass**
a) die erste und zweite Nase **(64,65)** jeweils eine Nasenhöhe aufweisen, welche kleiner ist als die Höhe **(a)** der Schlitze **(15);** und
b) jeder Seitenschenkel **(62)** am Träger **(6)** jeweils in ein zweites Ende **(661)** eines Stangenteils **(66)** übergeht und beide Stangenteile **(66)** an ihren jeweiligen ersten Enden **(660)** durch einen Querausleger **(67)** miteinander verbunden sind.

11. Vorrichtung nach mindestens einem der Ansprüche 1 bis 4, **dadurch gekennzeichnet, dass** die Konsole **(60)** des Trägers **(6):**
a) einen Seitenschenkel **(62)** hat, der im eingehängten Zustand am Innenschenkel **(12)** der Vertikalstütze **(1)** ruht, welcher einer der beiden Linien von Schlitzen **(15)** benachbart ist;
b) eine obere aufwärts gerichtete erste Nase **(64)** besitzt, die dazu bestimmt ist, die Oberkante **(150)** eines oberen ersten Schlitzes **(15)** einer der beiden Linien von Schlitzen **(15)** in der Vertikalstütze **(1)** zu hintergreifen;
c) eine untere zweite Nase **(65)** besitzt, die dazu bestimmt ist, in einen unteren zweiten Schlitz **(15)** derselben Linie von Schlitzen **(15)** in der Vertikalstütze **(1)** einzugreifen; und
d) sich die Nasen **(64,65)** in der Ebene des einen Seitenschenkels **(62)** der Konsole **(60)** über deren jeweilige Frontkante **(63)** hinaus erstrecken.

12. Vorrichtung nach Anspruch 11, **dadurch gekennzeichnet, dass**
a) die obere erste Nase **(64)** an der Konsole **(60)** des Trägers **(6)** eine erste Nasenhöhe **(r)** aufweist, welche grösser ist als die Höhe **(a)** der Schlitze **(15)** in der Vertikalstütze **(1);**
b) die zweite Nase **(65)** eine zweite Nasenhöhe **(t)** aufweist, welche kleiner ist als die Höhe **(a)** der Schlitze **(15),** und die untere zweite Nase **(55)** unten einen Einschnitt **(650)** hat, der sich vom untersten Abschnitt der Frontkante **(63)** in die zweite Nase **(65)** hinein erstreckt und dazu bestimmt ist, die Unterkante **(151)** eines unteren zweiten Schlitzes **(15)** in der Vertikalstütze **(1)** zu übergreifen; und
c) jeder Seitenschenkel **(62)** am Träger **(6)** jeweils in ein zweites Ende **(661)** eines Stangenteils **(66)** übergeht und beide Stangenteile **(66)** an ihren jeweiligen ersten Enden **(660)** durch einen Querausleger **(67)** miteinander verbunden sind.

13. Vorrichtung nach mindestens einem der Ansprüche 4 bis 12, **dadurch gekennzeichnet, dass**
a) die Tragstruktur **(2)** zur Befestigung der Vertikalstütze **(1)** einen Stützbalken **(2)** umfasst;
b) der Stützbalken **(2)** an einer Basis **(10)** der Vertikalstütze **(1)** mittels vonseiten des Hohlraums **(18)** der Vertikalstütze **(1)** oder vonseiten des Stützbalkens **(2)** eingebrachten Schrauben **(99)** befestigt ist;
c) der Stützbalken **(2)** z.B. ein Vierkanthohlprofil, ein C-Profil oder ein T-Profil ist; und
d) zwischen benachbarten Kombinationen aus einer jeweiligen Vertikalstütze **(1)** mit jeweils dahinter montiertem Stützbalken **(2),** an den Stützbalken **(2)** Querstreben **(3),** vorzugsweise in zeilenmässiger Anordnung, befestigt sind.

14. Vorrichtung nach mindestens einem der Ansprüche 1 bis 13, **dadurch gekennzeichnet, dass** Paneelelemente **(4):**
a) mittels dritter Halteelemente **(94)** befestigt sind, die auf einer Paneelrückseite **(41)** fixiert sind und sich auf Querstreben **(3)** hängen lassen; und/oder
b) mittels Schrauben befestigt sind, die von rückseits der Seitenschenkel **(13)** in die Paneelrückseite **(41)** eingreifen; und/oder
c) mittels erster oder zweiter Halteelemente **(92,93)** befestigt sind, die auf eine Paneelfrontseite **(40)** im Bereich von Paneelseitenkanten **(43)** aufsetzen und in Schlitzen **(15)** der Vertikalstütze **(1)** Halt finden.

15. Vorrichtung nach mindestens einem der Ansprüche 1 bis 14, **dadurch gekennzeichnet, dass**
a) ein Zwischenprofil **(7)** vorgesehen ist, welches als Unterlage für Paneelelemente **(4)** dient, die eine wesentlich geringere Dicke als die Distanz zwischen einem Seitenschenkel **(13)** der Vertikalstütze **(1)** und dem vorderen freien Ende eines Aussenschenkels **(16)** besitzen;
b) das Zwischenprofil **(7)** zum Einsetzen in die von den äusseren freien Enden des Seitenschenkels **(13)** und dem jeweils zugehörigen Aussenschenkel **(16)** gebildeten Ecke bestimmt ist;
c) das Zwischenprofil **(7)** Äste **(74,75)** besitzt, die zum Umfassen des äusseren freien Endes des Seitenschenkels **(13)** dienen; und
d) das Zwischenprofil **(7)** aus elastischen Material, vorzugsweise aus Gummi oder Kunststoff, besteht.

16. Vorrichtung nach mindestens einem der Ansprüche 1 bis 15, **dadurch gekennzeichnet, dass**
a) die Vertikalstütze **(1)** und die darin einhängbaren Träger **(5,6)** Verwendung finden für:
aa) den Aufbau eines stationären Wandgestells;
ab) den Aufbau eines mobilen Gestells, in dem ein- oder beidseitig Vertikalstützen **(1)** angeordnet sind, wodurch sich in das Gestell von einer oder zwei Seiten Träger **(5,6)** einhängen lassen, und bei beidseitiger Anordnung von Vertikalstützen **(1)** im Gestell vorzugsweise jeweils ein Stützbalken **(2)** zwischen zwei mit ihrer Basis **(10)** zueinander stehenden Vertikalstützen **(1)** vorgesehen ist;
ac) die Montage an einer vom einem Gebäude gebildeten Tragstruktur **(2);** und
b) die Sekundärträger **(80,81,82)** von einem oder mehreren Trägern **(5,6)** gestützte Tablare **(81),** Stangen **(80,82)** oder Behältnisse sind.

## Claims

1. A device for the presentation of goods, comprising at least one mount intended for the direct suspension of articles or for holding secondary mounts (80, 81, 82), and at least one vertical support (1), which has a grid of slots (15) of height (a), each having an upper edge (150) and a lower edge (151), wherein at least one bracket (50, 60) of the mount (5, 6) can be mounted in the slots (15), wherein
a) the grid of slots (15) is arranged in a mirror-symmetrical manner in the vertical support (1) in two parallel vertical lines, wherein each line of the grid of slots (15) is delimited by an inner web (12); and
b) the mount (5) is provided with a bracket (50), which occupies slots (15) of both lines of said vertical support (1) in the inserted state; or
c) the mount (6) has two brackets (60), which each only occupy one line of slots (15) of two adjacent vertical supports (1) in the inserted state, **characterised in that**
d) there is a separate inner web (12) to delimit each line of slots (15) in the vertical support (1); and
e) the two inner webs (12) enclose a cavity (18) which is delimited by a base (10) on the rear side.

2. The device according to at least claim 1, **characterised in that**
a) a gap (17) with a defined gap width (g) provided for inserting the bracket (50, 60) leads to each line of slots (15), said gap (17) being delimited by an inner web (12) and an outer web (16); and
b) the bracket (50) of a mount (5) occupies both gaps (17) of said vertical support (1) at the same time in the inserted state; or
c) the two brackets (60) of a mount (6) each only occupy one gap (17) of two adjacent vertical supports (1) in the inserted state.

3. The device according to claims 1 and 2, **characterised in that**
a) an outwardly oriented side web (13) extends, preferably outward at a right angle, in each case from the two inner webs (12); and
b) each outer web (16) merges, preferably at a right angle, into the associated side web (13).

4. The device according to at least one of claims 1 to 3, **characterised in that**
a) there are first through holes (11) in the base (10) for connection to a support structure (2);
b) the front free ends of the inner webs (12) have a latching contour (120) in order to detachably mount a cover profile (19) thereto, which has complementary counter-contours (192);
c) the corner formed from a free external end of a side web (13) and the adjacent outer web (16) is intended for receiving a side edge (43) of a panel element (4);
d) the proportionate length of the inner webs (12) between the base (10) and the side webs (13) is preferably about the same size as the proportionate length from the side webs (13) to the front free ends of the inner webs (12); and
e) the vertical support (1) is preferably made as an extruded aluminium profile.

5. The device according to at least one of claims 1 to 4, **characterised in that** the bracket (50) of the mount (5):
a) is essentially U-shaped and has an internal space (527), which is intended in the mounted state for receiving the proportional length from the side webs (13) to the front free ends of the inner webs (12);
b) has two upwardly oriented first lugs (54), which are intended in each case to engage behind the upper edge (150) of an upper first slot (15) of the two lines of slots (15) in the vertical support (1);
c) has two lower second lugs (55), which are each intended to engage into a lower slot (15) of the two lines of slots (15) in the vertical support (1); and
d) the lugs (54, 55) extend in the planes of two side webs (52) of the bracket (50) beyond the respective front edges (53) thereof.

6. The device according to claim 5, **characterised in that**
a) the first lugs (54) on the bracket (50) of the mount (5) have a first lug height (r) that is greater than the height (a) of the slots (15) in the vertical support (1);
b) the second lugs (55) have a second lug height (t) which is smaller than the height (a) of the slots (15), and each lower second lug (55) has a notch (550) underneath, which extends from the lowermost section of a front edge (53) into the second lug (55) and is intended in each case to engage over the lower edge (151) of a lower second slot (15) of the two lines of slots (15) in the vertical support (1);
c) the two side webs (52) of the bracket (50) merge into a base (51), which comes to stand essentially perpendicularly in front of the two inner webs (12) when the mount (5) is in the mounted state; and
d) a bar part (56) or a connecting element (58) of the mount (5) is attached to the base (51).

7. The device according to at least one of claims 1 to 4, **characterised in that** the bracket (50) of the mount (5):
a) is essentially U-shaped and has an internal space (527), which is intended in the mounted state for receiving the proportional length from the side webs (13) to the front free ends of the inner webs (12);
b) has two downwardly oriented first lugs (64), which are each intended to engage over the upper edge (150) of an upper first slot (15) of the two lines of slots (15) in the vertical support (1);
c) has two lower downwardly oriented second lugs (65), which are each intended to engage into a lower slot (15) of the two lines of slots (15) in the vertical support (1); and
d) the lugs (64, 65) extend in the planes of two side webs (62) of the bracket (50) beyond the respective front edges (63) thereof.

8. The device according to claim 7, **characterised in that**
a) the first and second lugs (64, 65) each have a lug height which is smaller than the height (a) of the slot (15);
b) the two side webs (62) of the bracket (50) merge into a base (51), which comes to stand essentially vertical in front of the two inner webs (12) when the mount (5) is in the mounted state; and
c) a bar part (56) or a connecting element (58) of the mount (5) is attached to the base (51).

9. The device according to at least one of claims 1 to 4, **characterised in that** the bracket (60) of the mount (6):
a) has a side web (62), which rests in the mounted state on the inner web (12) of the vertical support (1), which is adjacent to one of the two lines of slots (15);
b) has an upper downwardly oriented first lug (64), which is intended to engage over the upper edge (150) of an upper first slot (15) of one of the two lines of slots (15) in the vertical support (1);
c) has a lower second lug (65), which is intended to engage over the upper edge (150) of a lower second slot (15) in said line of slots (15) in the vertical support (1); and
d) the lugs (64, 65) extend in the plane of the one side web (62) of the bracket (60) beyond the front edge (63) thereof.

10. The device according to claim 9, **characterised in that**
a) the first and second lugs (64, 65) each have a lug height which is smaller than the height (a) of the slot (15); and
b) each side web (62) on the mount (6) passes over into a second end (661) of a bar part (66) and the two bar parts (66) are connected together at the first ends (660) thereof by a transverse cantilever (67).

11. The device according to at least one of claims 1 to 4, **characterised in that** the bracket (60) of the mount (6):
a) has a side web (62), which rests in the mounted state on the inner web (12) of the vertical support (1), which is adjacent to one of the two lines of slots (15);
b) has an upper upwardly oriented first lug (64), which is intended to engage behind the upper edge (150) of an upper first slot (15) of one of the two lines of slots (15) in the vertical support (1);
c) has a lower second lug (65), which is intended to engage in a lower second slot (15) of said line of slots (15) in the vertical support (1); and
d) the lugs (64, 65) extend in the plane of the one side web (62) of the bracket (60) beyond the front edge (63) thereof.

12. The device according to claim 11, **characterised in that**
a) the upper first lug (64) on the bracket (60) of the mount (6) has a first lug height (r) that is greater than the height (a) of the slots (15) in the vertical support (1);
b) the second lug (65) has a second lug height (t) which is smaller than the height (a) of the slots (15), and the lower second lug (55) has a notch (650) underneath, which extends from the lowermost section of the front edge (63) into the second lug (65) and is intended to engage over the lower edge (151) of a lower second slot (15) in the vertical support (1); and
c) each side web (62) on the mount (6) passes over into a second end (661) of a bar part (66) and the two bar parts (66) are connected together at the first ends (660) thereof by a transverse cantilever (67).

13. The device according to at least one of claims 4 to 12, **characterised in that**
a) the support structure (2) for attaching the vertical support (1) comprises a support beam (2);
b) the support beam (2) is attached to a base (10) of the vertical support (1) by means of screws (99) inserted from the cavity (18) of the vertical support (1) or from the support beam (2);
c) the support beam (2) is, for example, a square hollow profile, a C-profile or a T-profile; and
d) crosspieces (3), preferably in a line-by-line arrangement, are attached to the support beam (2) between adjacent combinations of a vertical support (1) with a support beam (2) mounted in each case behind said vertical support.

14. The device according to at least one of claims 1 to 13, **characterised in that** panel elements (4):
a) are attached by means of third retaining elements (94), which are fixed to a reverse side of the panel (41) and can be hung on crosspieces (3); and/or
b) are attached by means of screws, which engage in the reverse side of the panel (41) from the back of the side webs (13); and/or
c) are attached by means of first or second retaining elements (92, 93), which attach to a front side of the panel (40) in the region of panel side edges (43) and are supported in slots (15) of the vertical support (1).

15. The device according to at least one of claims 1 to 14, **characterised in that**
a) an intermediate profile (7) is provided, which is used as a support for panel elements (4) which have a significantly smaller thickness than the distance between a side web (13) of the vertical support (1) and the front free end of an outer web (16);
b) the intermediate profile (7) is intended for inserting into the corner formed from the outer free ends of the side web (13) and the associated outer web (16) in each case;
c) the intermediate profile (7) has branches (74, 75) which can be used to contain the outer free end of the side web (13); and
d) the intermediate profile (7) is made of flexible material, preferably from rubber or plastic.

16. The device according to at least one of claims 1 to 15, **characterised in that**
a) the vertical support (1) and the mounts (5, 6) that can be hung therein are used for:
aa) the construction of a stationary wall frame;
ab) construction of a mobile frame, in which vertical supports (1) are arranged on one or the two sides so that mounts (5, 6) can be hung in the frame from one or two sides, and in the case of a bilateral arrangement of vertical supports (1) in the frame, a support beam (2) is preferably provided in each case between two vertical supports (1) positioned with the base (10) thereof together;
ac) assembly on a support structure (2) formed by a building; and
b) the secondary mounts (80, 81, 82) of one or more mounts (5, 6) are supported trays (81), bars (80, 82) or containers.

## Revendications

1. Dispositif de présentation de marchandises comprenant au moins support destiné à la suspension directe d'articles ou au maintien de supports secondaires (80, 81, 82) et au moins un appui vertical (1), qui présente une grille de fentes (15) de hauteur (a) comprenant respectivement un bord supérieur (150) et un bord inférieur (151), au moins une console (50, 60) du support (5, 6) pouvant être accrochée dans les fentes (15),
a) la grille de fentes (15) étant disposée selon une symétrie miroir dans les appuis verticaux (1) en deux lignes verticales parallèles l'une à l'autre, chaque ligne de la grille de fentes (15) étant délimitée par une aile intérieure (12) ; et
b) le support (5) est étant équipé d'une console (50), qui, lorsqu'elle est enfichée, occupe simultanément les fentes (15) des deux lignes du même appui vertical (1) ; ou
c) le support (6) présente deux consoles (60), qui, lorsqu'elles sont enfichées, n'occupent chacune qu'une ligne de fentes (15) de deux appuis verticaux voisins (1), **caractérisé en ce que**
d) pour délimiter chaque ligne de fentes (15) dans les appuis verticaux (1) une aile intérieure (12) séparée est respectivement prévue ; et
e) les deux ailes intérieures (12) enferment un espace creux (18), qui est délimité par une base (10) sur le côté arrière.

2. Dispositif selon au moins la revendication 1, **caractérisé en ce qu'**
a) un interstice (17) ayant la largeur définie (g) prévu pour l'enfichage des consoles (50,60) conduit à chaque ligne de la grille de fentes (15), l'interstice étant délimité par une aile intérieure (12) et une aile extérieure (16) ; et
b) la console (50) d'un support (5), lorsqu'elle est enfichée, occupe simultanément les deux interstices (17) d'un même appui vertical (1) ; ou
c) les deux consoles (60) d'un support (6), lorsqu'elles sont enfichées, n'occupent respectivement qu'un interstice (17) de deux appuis verticaux voisins (1).

3. Dispositif selon les revendications 1 et 2, **caractérisé en ce que**
a) en partant des deux ailes intérieures (12), une aile latérale (13) dirigée vers l'extérieur s'étend respectivement, de préférence de manière orthogonale ; et
b) l'aile extérieure (16) respective débouche dans l'aile latérale (13) correspondante, de préférence de manière orthogonale.

4. Dispositif selon au moins l'une des revendications 1 à 3, **caractérisé en ce que**
a) dans la base (10) sont aménagés des premiers trous traversants (11) pour une liaison à une structure de support (2) ;
b) les extrémités libres avant de l'aile intérieure (12) présentent un contour d'encliquetage (120), afin d'y appliquer un profilé de recouvrement (19) de manière amovible, qui possède un des contours complémentaires (192) ;
c) l'angle formé par une extrémité libre la plus à l'extérieur d'une aile latérale (13) et par l'aile extérieure respectivement voisine (16) est destiné à recevoir une arête latérale (43) d'un élément de panneau (4) ;
d) la longueur proportionnelle de l'aile intérieure (12) se trouvant entre la base (10) et les ailes latérales (13) est de préférence à peu près égale à la longueur proportionnelle allant des ailes latérales (13) aux extrémités libres avant de l'aile intérieure (12) ; et
e) l'appui vertical (1) est de préférence fabriqué sous forme de profilé extrudé en aluminium.

5. Dispositif selon au moins une des revendications 1 à 4, **caractérisé en ce que** la console (50) du support (5) :
a) est en principe en forme de U et présente un espace libre interne (527), qui, dans l'état suspendu, est destiné à la réception de la longueur proportionnelle se trouvant entre les ailes latérales (13) et les extrémités libres avant de l'aile intérieure (12) ;
b) possède deux premiers ergots supérieurs dirigés vers le haut (54), qui sont destinés à venir en prise, respectivement, derrière l'arête supérieure (150) d'une première fente supérieure (15) des deux lignes de fentes (15) dans l'appui vertical (1) ;
c) possède deux seconds ergots inférieurs (55), qui sont destinés à venir en prise dans une fente inférieure (15) des deux lignes de fentes (15) dans l'appui vertical (1) ; et
d) les ergots (54,55) s'étendent dans les plans de deux ailes latérales (52) de la console (50) au-dessus de leurs arêtes avant respectives (53).

6. Dispositif selon la revendication 5, **caractérisé en ce que**
a) les premiers ergots (54) présentent, au niveau de la console (50) du support (5), une première hauteur d'ergot (r), qui est supérieure à la hauteur (a) des fentes (15) dans l'appui vertical (1) ;
b) les seconds ergots (55) présentent une seconde hauteur d'ergot (t), qui est inférieure à la hauteur (a) des fentes (15) et chaque second ergot inférieur (55) dispose en dessous d'une entaille (550), qui s'étend depuis la section la plus inférieure de l'arête avant respective (53) dans le second ergot (55) et est destinée à déborder respectivement de l'arête inférieure (151) d'une seconde fente inférieure (15) des deux lignes de fentes (15) dans l'appui vertical (1) ;
c) les deux ailes latérales (52) de la console (50) débouchent dans une base (51), qui, lorsque le support (5) est suspendu, repose en principe à la verticale devant les deux ailes intérieures (12) ; et
d) sur la base (51), une partie montant (56) ou un élément de raccordement (58) du support (5) est fixé(e).

7. Dispositif selon au moins une des revendications 1 à 4, **caractérisé en ce que** la console (50) du support (5) :
a) est en principe en forme de U et présente un espace libre interne (527), qui, dans l'état suspendu, est destiné à la réception de la longueur proportionnelle se trouvant entre les ailes latérales (13) et les extrémités libres avant de l'aile intérieure (12) ;
b) possède deux premiers ergots supérieurs dirigés vers le bas (64), qui sont destinés à déborder, respectivement, de l'arête supérieure (150) d'une première fente supérieure (15) des deux lignes de fentes (15) dans l'appui vertical (1) ;
c) possède deux seconds ergots inférieurs dirigés vers le bas (65), qui sont destinés à déborder dans une fente inférieure (15) des deux lignes de fentes (15) dans l'appui vertical (1) ; et
d) les ergots (64,65) s'étendent dans les plans de deux ailes latérales (62) de la console (50) au-dessus de leurs arêtes avant respectives (63).

8. Dispositif selon la revendication 7, **caractérisé en ce que**
a) les premiers et seconds ergots (64,65) présentent respectivement une hauteur d'ergot, qui est inférieure à la hauteur (a) de la fente (15) ;
b) les deux ailes latérales (62) de la console (50) débouchent dans une base (51), qui, lorsque le support (5) est suspendu, repose en principe à la verticale devant les deux ailes intérieures (12) ; et
c) sur la base (51), une partie montant (56) ou un élément de raccordement (58) du support (5) est fixé(e).

9. Dispositif selon au moins une des revendications 1 à 4, **caractérisé en ce que** la console (60) du support (6) :
a) présente une aile latérale (62), qui, lorsqu'elle est enfichée, vient au contact de l'aile intérieure (12) de l'appui vertical (1), qui est voisine d'une des deux lignes de fentes (15) ;
b) possède un premier ergot supérieur dirigé vers le bas (64), qui est destiné à déborder, respectivement, de l'arête supérieure (150) d'une première fente supérieure (15) d'une des deux lignes de fentes (15) dans l'appui vertical (1) ;
c) possède un second ergot inférieur (65), qui est destiné à déborder, respectivement, de l'arête supérieure (150) d'une seconde fente inférieure (15) dans les mêmes lignes de fentes (15) dans l'appui vertical (1) ; et
d) les ergots (64,65) s'étendent dans le plan de l'aile latérale (62) de la console (60) au-dessus de son arête avant respective (63).

10. Dispositif selon la revendication 9, **caractérisé en ce que**
a) les premiers et seconds ergots (64,65) présentent respectivement une hauteur d'ergot, qui est inférieure à la hauteur (a) de la fente (15) ; et
b) chaque aile latérale (62) dépasse sur le support (6) respectivement dans une seconde extrémité (661) d'une partie montant (66) et les deux parties montant (66) sont reliées l'une à l'autre au niveau de leurs premières extrémités respectives (660) par le biais d'un bras transversal (67).

11. Dispositif selon au moins une des revendications 1 à 4, **caractérisé en ce que** la console (60) du support (6) :
a) présente une aile latérale (62), qui, lorsqu'elle est enfichée, vient au contact de l'aile intérieure (12) de l'appui vertical (1), qui est voisine d'une des deux lignes de fentes (15) ;
b) possède un premier ergot supérieur dirigé vers le haut (64), qui est destiné à venir en prise, respectivement, sur l'arrière de l'arête supérieure (150) d'une première fente supérieure (15) d'une des deux lignes de fentes (15) dans l'appui vertical (1) ;
c) possède un second ergot inférieur (65), qui est destiné à venir en prise dans une seconde fente inférieure (15) de la même ligne de fentes (15) dans l'appui vertical (1) ; et
d) les ergots (64,65) s'étendent dans le plan de l'aile latérale (62) de la console (60) au-dessus de son arête avant respective (63).

12. Dispositif selon la revendication 11, **caractérisé en ce que**
a) le premier ergot supérieur (64) présente, au niveau de la console (60) du support (6), une première hauteur d'ergot (r), qui est supérieure à la hauteur (a) des fentes (15) dans l'appui vertical (1) ;
b) le second ergot (65) présente une seconde hauteur d'ergot (t), qui est inférieure à la hauteur (a) des fentes (15) et le second ergot inférieur (55) dispose, en dessous, d'une entaille (650), qui s'étend depuis la section la plus inférieure de l'arête avant (63) dans le second ergot (65) et est destinée à déborder de l'arête inférieure (151) d'une seconde fente inférieure (15) dans l'appui vertical (1) ;
c) chaque aile latérale (62) dépasse sur le support (6) respectivement dans une seconde extrémité (661) d'une partie montant (66) et les deux parties montant (66) sont reliées l'une à l'autre au niveau de leurs premières extrémités respectives (660) par le biais d'un bras transversal (67).

13. Dispositif selon au moins l'une des revendications 4 à 12, **caractérisé en ce que**
a) la structure de support (2) comprend, pour la fixation des appuis verticaux (1), une poutre de support (2) ;
b) la poutre de support (2) est fixée à une base (10) de l'appui vertical (1) au moyen de vis (99) insérées depuis le côté de l'espace creux (18) de l'appui vertical (1) ou depuis le côté de la poutre de support (2) ;
c) la poutre de support (2) est par ex. un profilé rectangulaire creux, un profilé en C ou un profilé en T ; et
d) entre des combinaisons voisines d'un appui vertical respectif (1) et d'une poutre de support (2) respective montée derrière celui-ci, des traverses (3) sont fixées sur les poutres de support (2), de préférence selon un agencement en lignes.

14. Dispositif selon au moins une des revendications 1 à 13, **caractérisé en ce que** les éléments de panneau (4) :
a) sont fixés au moyen de troisièmes éléments de maintien (94), qui sont fixés sur un côté arrière du panneau (41) et sont suspendus sur les traverses (3) ; et/ou
b) sont fixés au moyen de vis, qui viennent en prise depuis le côté arrière de l'aile latérale (13) dans le côté arrière du panneau (41) ; et/ou
c) sont fixés au moyen de premiers ou deuxièmes éléments de maintien (92,93), qui sont posés sur un côté avant du panneau (40) dans la zone des arêtes latérales du panneau (43) et viennent se loger dans les fentes (15) de l'appui vertical (1).

15. Dispositif selon au moins l'une des revendications 1 à 14, **caractérisé en ce que**
a) un profilé intermédiaire (7) sert de support inférieur pour les éléments de panneau (4), qui possèdent une épaisseur nettement inférieure à la distance entre une aile latérale (13) de l'appui vertical (1) et l'extrémité libre avant d'une aile extérieure (16) ;
b) le profilé intermédiaire (7) est destiné à la mise en prise dans l'angle formé entre les extrémités libres les plus extérieures de l'aile latérale (13) et l'aile extérieure respective correspondante (16) ;
c) le profilé intermédiaire (7) possède des branches (74,75), qui servent à couvrir l'extrémité libre la plus extérieure de l'aile latérale (13) ; et
d) le profilé intermédiaire (7) est constitué de matériau élastique, de préférence de caoutchouc ou de matière plastique.

16. Dispositif selon au moins l'une des revendications 1 à 15, **caractérisé en ce que**
a) l'appui vertical (1) et les supports (5,6) suspendus à l'intérieur de celui-ci sont sont utilisés pour :
aa) le montage d'un rayonnage mural fixe ;
ab) le montage d'un rayonnage mobile, dans lequel sont disposés des appuis verticaux d'un côté ou de deux côtés (1), moyennant quoi des supports (5,6) peuvent être suspendus dans le rayonnage depuis un côté ou les deux et, lors d'une disposition des deux côtés des appuis verticaux (1) dans le rayonnage, de préférence une poutre de support (2) respective est prévue entre deux appuis verticaux (1) disposés l'un à côté de l'autre par leurs bases (10) ;
ac) le montage sur une structure de support (2) formée par un bâtiment ; et
b) les supports secondaires (80,81,82) d'un ou de plusieurs supports (5,6) sont des étagères soutenues (81), des tringles (80,82) ou des contenants.
